# EUROPÄISCHE PATENTSCHRIFT

(11) **EP 0 937 945 B1**
(45) Veröffentlichungstag und Bekanntmachung des Hinweises auf die Patenterteilung: **14.05.2003**
(21) Anmeldenummer: 99100628.9
(22) Anmeldetag: 14.01.1999
(51) Int. Cl.: F23Q 7/00

(54) **Glühstiftkerze**
Sheathed-element glow plug
Bougie-crayon à incandescence

(30) Priorität: 12.02.1998 DE 19805578
(43) Veröffentlichungstag der Anmeldung: 25.08.1999
(73) Patentinhaber: ROBERT BOSCH GMBH, 70442 Stuttgart (DE)
(72) Erfinder: Locher, Johannes, 1064 Seoul (KR); Teschner, Werner, 70619 Stuttgart (DE); Schott, Steffen, 71701 Schwieberdingen (DE)

(56) Entgegenhaltungen:
- EP-A- 0 745 808
- US-A- 4 281 451
- US-A- 4 475 030
- PATENT ABSTRACTS OF JAPAN vol. 003, no. 016 (M-048), 10. Februar 1979 & JP 53 141840 A (NGK SPARK PLUG CO LTD), 11. Dezember 1978

## Beschreibung

### Stand der Technik

Die Erfindung geht aus von einer Glühstiftkerze zur Anordnung im Brennraum luftverdichtender Brennkraftmaschinen nach der Gattung des Hauptanspruchs Eine solche glühstiftkerze ist aus Dokument US-A-4 281 451 schon bekannt. Bei derartigen bekannten Glühstiftkerzen erfüllen im oberen Bereich zwischen Anschlußbolzen und Glühstiftkerze im wesentlichen die drei Bauteile Rundstecker (Rundmutter), Isolierscheibe und Doppeldichtung unterschiedliche Funktionen. Der Rundstecker bildet durch Kraft und/oder formschlüssige Verbindung das Verbindungselement zwischen dem Anschlußbolzen der Glühstiftkerze und dem Stecker des motorseitigen Kabelbaums. Der metallische und dadurch leitfähige Werkstoff des Rundsteckers dient darüberhinaus der Kontaktierung und Stromzuführung zwischen dem Kabelbaum und dem Anschlußbolzen.

Die Isolierscheibe aus temperaturbeständigem und elektrisch nicht leitendem Werkstoff dient der elektrischen Isolation zwischen Kerzengehäuse und Rundstecker. Die sogenannte Doppeldichtung dient neben der elektrischen Isolation zwischen Kerzengehäuse und Rundstecker sowie der Zentrierung des Anschlußbolzens im Kerzengehäuse hauptsächlich der Abdichtung des Inneren des Kerzengehäuses gegenüber der Umgebung. Die Doppeldichtung ist sowohl durch eine Dichtfläche zum Inneren des Kerzengehäuses als auch einer Dichtfläche zum Anschlußbolzen charakterisiert. Daraus ist zu erkennen, daß hierfür drei verschiedene Bauteile unterschiedlichen Werkstoffs notwendig sind.

### Vorteile der Erfindung

Die erfindungsgemäße Glühstiftkerze mit den kennzeichnenden Merkmalen des Hauptanspruchs hat demgegenüber den Vorteil, daß für die obengenannten Funktionen und Anforderungen nur ein einziges Bauteil -die sogenannte Isolierhülse- benötigt wird. Dieses Bauteil kann aus elektrisch isolierendem Werkstoff oder elektrisch leitfähigem Werkstoff mit elektrisch isolierender Beschichtung bestehen.

Weiterhin kann dieses Bauteil sowohl die Dichtfunktion gegenüber dem Kerzengehäuse und dem Anschlußbolzen als auch die Zentrierfunktion des Anschlußbolzens gegenüber dem Kerzengehäuse gewährleisten. Der elektrische Kontakt zwischen dem Stecker des motorseitigen Kabelbaums und der Glühstiftkerze kann durch einen direkten Steckkontakt mit dem aus der hülsenförmigen Isolierhülse herausragenden Ende des metallischen Anschlußbolzens verwirktlicht werden. Der Stecker kann dabei zusätzlich zum beschriebenen Reibschluß des Steckkontakts durch ein entsprechend gestaltetes Formschlußelement am Außenmantel der Isolierhülse fixiert werden.

Die Reduzierung der Teilevielfalt von bislang drei auf ein einziges Bauteil ermöglicht eine einfachere und kostengünstigere Montage durch Reduzierung der Anzahl der Montageoperationen und Prüfschritte. Der Ersatz der bislang drei Bauteile, Rundstecker (Rundmutter), Isolierscheibe und Doppeldichtung durch ein einziges Bauteil ermöglicht, außerdem eine deutiche Reduzierung der Stoffkosten.

### Zeichnung

Die Zeichnung zeigt in Figur 1 einen Teillängsschnitt einer Glühstiftkerze, in Figur 2 in vergrößertem Maßstab das erfindungsgemäße Einzelteil im Halb-Längsschnitt.

Die Glühstiftkerze 10 besteht in bekannter Weise aus einem rohrförmigen Kerzengehäuse 11 aus metallischem und damit elektrisch leitfähigen Werkstoff. In der Längsbohrung 11A des Kerzengehäuses 11 ist achsgleich ein Anschlußbolzen 12 eingesetzt. Außerdem befindet sich im Kerzengehäuse 11 ein in der Regel eingepreßter Glühstift 13. Der Anschlußbolzen ragt mit seinem oberen Ende aus dem Kerzengehäuse heraus und dient der Kontaktierung des motorseitigen Steckers sowie der Stromzuführung.

Das erfindungsgemäße Rohrelement 15 wird derart über den Anschlußbolzen 12 in das Kerzengehäuse 11 eingeführt, daß sowohl eine Kontaktfläche zwischen dem Rohrelement und dem Anschlußbolzen als auch eine Kontaktfläche zwischen dem Rohrelement 15 und der Innenkontur der Längsbohrung 11A des Kerzengehäuses ausgebildet wird. Die Kontaktfläche kann durch Anpressen mit anschließender axialer Fixierung der Innen- und/oder Außenkante des Rohrelements im Bereich der in das Kerzengehäuseinnere weisenden Stirnfläche gegen einen Konus an der Innenbohrung des Kerzengehäuses und/oder des Anschlußbolzens erzeugt werden.

Diese Kontaktflächen an der inneren und äußeren Manteloberfläche des Rohrelements 15 dienen der Zentrierung des oberen Bereichs des Anschlußbolzens bezüglich der Längsbohrung 11A sowie der Abdichtung des Inneren des Kerzengehäuses gegenüber der Umgebung. Hierzu wird auf Figur 2 verwiesen, in welcher unten am Rohrelement eine äußere Dichtfläche 18 und eine innere Dichtfläche 19 zu erkennen sind. Die Abdichtung erfolgt hier also direkt durch das Rohrelement, kann aber durch ein, je nach Art des eingesetzten Fügeverfahrens, verwendetes Fügehilfsmittel, wie z.B. Klebstoff erfolgen. Die Figur 2 zeigt in vergrößertem Maßstab das Rohrelement 15 nach dem Ausführungsbeispiel der Figur 1. Dieses Bauteil kann aus elektrisch isolierendem Werkstoff oder elektrisch leitfähigem Werkstoff mit elektrisch isolierender Beschichtung hergestellt sein. Am Außenumfang des aus dem Kerzengehäuse 11 herausragenden Bereichs des Rohrelements 15 ist ein umlaufender Wulst 23 beliebiger Geometrie ausgebildet, welcher als Formschlußelement für den Stecker des motorseitigen Kabelbaums dient. Das Rohrelement gemäß Ausführungsbeispiel Figur 1 bzw. Figur 2 weist als Fügeverbindung zum Anschlußbolzen 12 ein Innengewinde 16 auf. Dieses geht in dem ins Kerzengehäuseinnere gerichteten Ende des Rohrelements in eine Bohrung mit einem Innendurchmesser über, der größer als der des Gewindedurchmessers ist. Die Abdichtung nach diesem Ausführungsbeispiel erfolgt -wie bereits erwähnt- über die innere und äußere Dichtfläche (Dichtfläche) 18, 19 des ins Kerzengehäuseinnere gerichteten Endes des Rohelements.

Das Rohrelement gemäß Ausführungsbeispiel 2 weist zwei zylinderförmige Flächen am Innen- und Außendurchmesser auf, die entweder direkt durch Preßpassungen oder indirekt durch Fügehilfsmittel der oben genannten Verfahren als Fügeverbindung mit Dichtfunktion wirken.

## Patentansprüche

1. Glühstiftkerze (10) zur Anordnung im Brennraum luftverdichtender Brennkraftmaschinen, mit einem rohrförmigen, metallischen Kerzengehäuse (11), in dessen Längsbohrung (11A) ein Glühstift (13) mit einem Teil seiner Länge abdichtend fixiert ist, sowie mit einem zur Stromzuführung dienenden Anschlußbolzen, **dadurch gekennzeichnet, daß** der Anschlußbolzen (12) mittels eines einstückigen Rohrelementes (15), das an seinem am Kerzengehäuse (11) liegenden Ende zwei Dichtflächen (18, 19) und an seiner außenliegenden Mantelfläche ein Formschlußelement (23) für den Stecken des motorseitigen Kabelbaums aufweist, mit dem Kerzengehäuse abdichtend verbunden ist.

2. Glühstiftkerze nach Anspruch 1, **dadurch gekennzeichnet, daß** die abdichtende Verbindung (16) zwischen Anschlußbolzen (12) und Rohrelement (15) ein Gewinde ist,

3. Glühstiftkerze nach Anspruch 1, **dadurch gekennzeichnet, daß** die Verbindung (16) zwischen Anschlußbolzen (12) und Rohrelement (15) eine Schweiß-, Klebe-, Einpreß- oder Verstemmverbindung ist.

4. Glühstiftkerze nach einem der Ansprüche 1 bis 3, **dadurch gekennzeichnet, daß** das Formschlußelement (23) ein an der Außenseite des Rohrelements (15) ausgebildeter Wulst (23) beliebiger Geometrie und zugleich Fixiermittel des Steckers des motorseitigen Kabelbaums ist.

5. Glühstiftkerze nach einem der Ansprüche 1 bis 4, **dadurch gekennzeichnet, daß** an der innenliegenden Stirnseite des Rohrelements (15) eine außenliegende und eine innenliegende Dichtfläche (18,19) ausgebildet ist.

6. Glühstiftkerze nach einem der Ansprüche 1 bis 5, **dadurch gekennzeichnet, daß** das Rohrelement (15) auch eine elektrische Isolation zwischen Anschlußbolzen (12) und Kerzengehäuse (11) bildet.

7. Glühstiftkerze nach einem der Ansprüche 1 bis 6, **dadurch gekennzeichnet, daß** das Rohrelement (15) auch ein Zentriermittel für den Anschlußbolzen bezüglich des Kerzengehäuses ist.

## Claims

1. Sheathed-element glow plug (10) for arrangement in the combustion space of air-compressing internal combustion engines, having a tubular, metallic glow plug housing (11) in whose longitudinal bore (11A) a sheathed element (13) is secured by part of its length in a seal-forming way, and with a connecting stud which serves to conduct current, **characterized in that** the connecting stud (12) is connected to the glow plug housing in a seal-forming way by means of a one-piece tubular element (15) which has two seal-forming faces (18, 19) at its end which is located at the glow plug housing (11), and a positively locking element (23) for the plug of the cable harness at the engine end on the external surface of its casing.

2. Sheathed-element glow plug according to Claim 1, **characterized in that** the seal-forming connection (16) between the connecting stud (12) and tubular element (15) is a thread.

3. Sheathed-element glow plug according to Claim 1, **characterized in that** the connection (16) between the connecting stud (12) and tubular element (15) is a welded, bonded, press-in or caulked connection.

4. Sheathed-element glow plug according to one of Claims 1 to 3, **characterized in that** the positively locking element (23) is a bead (23) which has any desired geometry and which is formed on the outside of the tubular element (15), and is at the same time securing means for the plug of the cable harness at the engine end.

5. Sheathed-element glow plug according to one of Claims 1 to 4, **characterized in that** one external seal-forming face (18) and one internal seal-forming face (19) are formed on the internal end side of the tubular element (15).

6. Sheathed-element glow plug according to one of Claims 1 to 5, **characterized in that** the tubular element (15) also forms an electrical insulation between the connecting stud (12) and glow plug housing (11).

7. Sheathed-element glow plug according to one of Claims 1 to 6, **characterized in that** the tubular element (15) is also a means for centring the connecting stud with respect to the glow plug housing.

## Revendications

1. Bougie-crayon (10) destinée à être montée dans la chambre de combustion d'un moteur à combustion interne à compression d'air, comprenant un culot métallique (11), tubulaire, avec un perçage longitudinal (11A) logeant un tube à incandescence (13) fixé de manière étanche sur une partie de sa longueur ainsi qu'une fiche de connexion servant à l'alimentation électrique,
**caractérisée en ce que**
la fiche de connexion (12) est reliée à l'aide d'un élément tubulaire (15) en une seule pièce dont l'extrémité appliquée contre le culot (11) comporte deux surfaces d'étanchéité (18, 19) et sa surface enveloppe tournée vers l'extérieur comporte un élément de liaison par la forme (23) pour le connecteur du faisceau de câble du moteur, en étant relié de manière étanche au culot.

2. Bougie-crayon selon la revendication 1,
**caractérisée en ce que**
la liaison d'étanchéité (16) entre la fiche de connexion (12) et l'élément tubulaire (15) est un filetage.

3. Bougie-crayon selon la revendication 1,
**caractérisée en ce que**
la liaison (16) entre la fiche de connexion (12) et l'élément tubulaire (15) est une liaison réalisée par soudage, collage, enfoncement de force ou matage.

4. Bougie-crayon selon l'une des revendications 1 à 3,
**caractérisée en ce que**
l'élément de liaison par la forme (23) est un bourrelet (23) réalisé sur le côté extérieur de l'élément tubulaire (15), ce bourrelet ayant une géométrie quelconque et il constitue en même temps le moyen de fixation du connecteur du faisceau de câble du moteur.

5. Bougie-crayon selon l'une des revendications 1 à 4,
**caractérisée en ce que**
la face frontale intérieure de l'élément tubulaire (15) comporte une surface d'étanchéité extérieure et une surface d'étanchéité intérieure (18, 19).

6. Bougie-crayon selon l'une des revendications 1 à 5,
**caractérisée en ce que**
l'élément tubulaire (15) réalise également l'isolation électrique entre la fiche de connexion (12) et le culot (11).

7. Bougie-crayon selon l'une des revendications 1 à 6,
**caractérisée en ce que**
l'élément tubulaire (15) est également un moyen de centrage pour la fiche de connexion par rapport au culot.
